# FASCICULE DE BREVET EUROPEEN

(11) **EP 0 180 885 B1**
(45) Date de publication et mention de la délivrance du brevet: **15.02.1989**
(21) Numéro de dépôt: 85113688.7
(22) Date de dépôt: 28.10.1985
(51) Int. Cl.: C11B 9/00, A61K 7/46

(54) **Utilisation d'un carbinol cycloaliphatique en tant qu'ingredient parfumant**
Verwendung eines cycloaliphatischen Carbinols als Riechstoff
Use of a cycloaliphatic carbinol as a perfuming ingredient

(30) Priorité: 06.11.1984 CH 5308/84
(43) Date de publication de la demande: 14.05.1986
(73) Titulaire: FIRMENICH SA, CH-1211 Genève 8 (CH)
(72) Inventeur: Fehr, Charles, Dr., CH-1290 Versoix (CH)
(74) Mandataire: Salvadori, Giuseppe

(56) Documents cités:
- EP-A- 0 121 828
- CH-A- 510 106
- US-A- 3 996 296
- CHEMICAL ABSTRACTS, vol. 98, no. 3, 17 janvier 1983, page 460, résumé no. 16112x, Columbus, Ohio, US; N.E. OKAZAWA et al.: "Solution carbocation stabilities measured by internal competition for a hydride ion",

## Description

La présente invention a trait au domaine de la parfumerie et plus particulièrement à l'utilisation d'un carbinol cycloaliphatique de formule (I) ou 4-cyclohexyl-2-méthyl-2-butanol, à titre d'ingrédient parfumant.

Nous avons en effet découvert que ledit composé possède des propriétés odorantes utiles et peut de ce fait être utilisé avantageusement dans des domaines variés, tant en parfumerie alcoolique qu'en parfumerie technique. Ses qualités olfactives sont telles qu'il sert à développer des notes de type fleuri rappelant le muguet et le coriandre. Son caractère est élégant et profond et peut, de ce fait, enrichir bon nombre de compositions en leur conférant un aspect naturel. Sa senteur s'apparente à celle du linalol, du tétrahydrolinalol, du dimétol ou du 4-isopropyl-cyclohexylméthanol [MAYOL (marque enregistrée de Fir- menich SA)], et peut servir à compléter celle développée par ces ingrédients. Les proportions dans lesquelles le carbinol de l'invention peut produire les effets désirés varient dans une gamme de valeur assez étendue. De telles valeurs dépendent de l'effet particulier que l'on désire obtenir, ainsi que de la nature des autres ingrédients dans une composition donnée ou de celle des produits que l'on désire parfumer.

C'est ainsi que des concentrations de l'ordre de 0,1-0,5% en poids, par rapport au poids du produit final parfumé, peuvent produire des effets marqués dans des applications telles le parfumage de savons ou de détergents. Lorsqu'il est utilisé dans des compositions parfumantes concentrées, ces proportions peuvent atteindre des valeurs bien supérieures, par exemple être de l'ordre de 2-5%, voire 20-30% du poids de la composition.

Comme indiqué plus haut, le composé de l'invention trouve également un emploi avantageux en tant qu'ingrédient odorant dans des produits fonctionnels. Il peut en effet être utilisé pour le parfumage de savons, de détergents cationiques, anioniques, zwitterioniques ou non-ioniques, de revitalisants textiles, des produits d'entretien, des cires ou encore des produits cosmétiques ou des shampoings. Bien entendu, le carbinol de l'invention peut être utilisé en tant qu'ingrédient unique, mais de préférence, il est employé en mélange avec des coingrédients parfumants usuels (à titre d'exemple on peut citer à cet effet les composés naturels ou synthétiques mentionnés dans la demande de brevet européen publiée sous le no.0096243).

Le 4-cyclohexyl-2-méthyl-2-butanol est un composé chimique connu, cité notamment dans l'art antérieur par N.E. Okazawa et al. [Can. J. Chem., 60, 2180-93 (1982)] (voir le procédé de fabrication décrit par ces auteurs).

Ses propriétés odorantes, cependant, sont passées à ce jour inaperçues. Le composé utilisé conformément à la présente invention présentait les caractères analytiques que voici:
IR (film liquide): 3350,2900,1440,1370,1140 et 900 cm-¹;
SM: m/e: 59 (100), 55 (23), 81 (19), 41 (18), 95, 67 et 43 (12).
Eb: 63-64_{°}/6,65 Pa.

L'invention est définie comme indiqué aux revendications. Elle est illustrée de manière plus détaillée par les exemples qui suivent.

### Exemple 1

On a préparé une composition parfumante de base en mélangeant les ingrédients suivants (parties en poids):

Lorsqu'on ajoute à la composition de type fleuri ci-dessus 100 g de 4-cyclohexyl-2-méthyl-2-butanol, on obtient une nouvelle composition dont le caractère est plus élégant et plus arrondi.

### Exemple 2

### Parfumage de détergents

Deux bases détergentes en poudre ont été préparées en mélangeant les ingrédients suivants (parties en poids):

En ajoutant à chacune des deux bases détergentes ci-dessus le 4-cyclohexyl-2-méthyl-2-butanol à raison de 1 % en poids, on leur confère un caractère odorant fleuri qui rappelle la senteur du muguet. ANNEXE

## Revendications

1. Utilisation de 4-cyclohexyl-2-méthyl-2-butanol à titre d'ingrédient parfumant dans des compositions parfumantes, des savons, des détergents, des produits d'entretien et des produits cosmétiques.

2. Un savon, un détergent, un produit d'entretien ou un produit cosmétique contenant, à titre d'ingrédient parfumant, le 4-cyclohexyl-2-méthyl-2-butanol.

3. Composition parfumante caractérisée en ce qu'elle contient en mélange avec d'autres coingrédients parfumants usuels du 4-cyclohexyl-2-méthyl-2-butanol.

## Patentansprüche

1. Verwendung von 4-Cyclohexyl-2-methyl-2-butanol als Riechstoff in Riechstofkompositionen, Seifen, Reinigungsmitteln, Haushaltmaterialien und kosmetischen Produkten.

2. Eine Seife, ein Reinigungsmittel oder ein kosmetisches Produkt, die 4-Cyclohexyl-2-methyl-2-butanol als Riechstoff enthalten.

3. Riechstoffkomposition, die 4-Cyclohexyl-2-methyl-2-butanol als Riechstoff in einer Mischung mit anderen üblichen Riechstoffbestandteilen enthält.

## Claims

1. Use of 4-cyclohexyl-2-methyl-2-butanol as perfuming ingredient in perfuming compositions, soaps, detergents, household materials and cosmetic products.

2. A soap, a detergent, a household material or a cosmetic product containing, as perfuming ingredient, 4-cyclohexyl-2-methyl-2-butanol.

3. Perfuming composition characterized in that it contains 4-cyclohexyl-2-methyl-2-butanol in admixture with other current perfuming coingredients.
